# FASCICULE DE BREVET EUROPEEN

(11) **EP 2 727 877 B1**
(45) Date de publication et mention de la délivrance du brevet: **06.04.2016**
(21) Numéro de dépôt: 13005205.3
(22) Date de dépôt: 05.11.2013
(51) Int. Cl.: B66F 5/04, B66F 7/28

(54) **Dispositif lève-tondeuse hydraulique à largeur réglable**
Hydraulische Rasenmäher-Hubvorrichtung mit regulierbarer Breite
Hydraulic lawnmower lifting device with adjustable width

(30) Priorité: 05.11.2012 CN 201210435937
(43) Date de publication de la demande: 07.05.2014
(73) Titulaire: France Hayon Developpement, 35500 Vitre (FR)
(72) Inventeur: Busson, Rémy, 35530 Noyal sur vilaine (FR)
(74) Mandataire: Ermeneux, Bertrand

(56) Documents cités:
- US-A- 5 352 083
- US-A1- 2005 253 122
- US-A1- 2011 101 295
- US-A1- 2011 253 955
- US-A1- 2012 112 143

## Description

### 1. Domaine de l'invention

Le domaine de l'invention est celui de l'outillage de jardin.

Plus précisément, l'invention concerne un dispositif de levage de tondeuse, ou de tracteur autoporté, à force hydraulique.

### 2. Etat de la technique

Avec l'accélération de l'urbanisation et le développement accéléré de la construction des nouvelles zones rurales, la superficie des espaces verts et des jardins et par conséquent la charge de travail du personnel d'entretien ne cesse de croître.

L'entretien des pelouses est un point particulièrement important dans les travaux d'entretien des espaces verts.

Les tondeuses sont actuellement le principal outil d'entretien des pelouses. Elles permettent de réduire de façon importante la charge de travail du personnel. De plus, une fois tondue la pelouse est plus homogène, plus belle et plus ordonnée.

Du fait de l'utilisation intensive des tondeuses, il est nécessaire de prévoir un entretien régulier et les réparations sont fréquentes.

Ainsi, lorsque les lames de coupe situées en partie inférieure de la tondeuse coupent l'herbe près du sol, elles sont souvent maculées de boue et d'herbe et il faut alors les nettoyer.

Actuellement, il est nécessaire de coucher la tondeuse sur le côté pour l'entretenir ou la réparer. Elle est renversée par la force humaine et des moyens du bord sont employés pour la maintenir en position.

Ainsi, non seulement il faut utiliser une force physique importante mais la manipulation peut nécessiter plusieurs personnes. De plus, il n'est pas possible de placer la tondeuse dans une position idéale. Pour résumer ce qui est susmentionné, l'entretien peut comporter des risques pour la sécurité des personnes, du fait que la tondeuse peut basculer lors du nettoyage ou que des lames endommagées peuvent occasionner des blessures.

Au vu de ces circonstances, il est vraiment nécessaire d'employer un outil complémentaire pour soulever et positionner la tondeuse.

Il est connu d'utiliser des lève-tondeuses.

Ceux-ci peuvent être actionnés manuellement, par exemple à l'aide d'une manivelle d'un cric ou être équipés d'un vérin hydraulique ou pneumatique pour faciliter le levage des tondeuses.

On connait des lève-tondeuses permettant de basculer une tondeuse sur le côté. On connait également des lèves-tondeuses permettant de soulever un essieu d'une tondeuse, et dans la plupart des cas l'essieu portant les roues avant d'une tondeuse.

Un inconvénient des lève-tondeuse connus destinés à soulever un essieu d'une tondeuse est que le lève-tondeuse se trouve déséquilibré si la tondeuse n'est pas placée sur le lève-tondeuse de façon symétrique. Un déport trop important des roues de la tondeuse sur l'un ou l'autre des côtés du lève-tondeuse risque de provoquer un basculement voire une chute du lève-tondeuse et de la tondeuse, ce qui est particulièrement dangereux pour une personne intervenant sous la tondeuse.

Un autre inconvénient des lève-tondeuse connus est qu'ils sont prévus pour accueillir des tondeuses présentant un écartement entre roues donné et qu'ils ne sont généralement pas adaptées pour être utilisés avec des tondeuses présentant un écartement entre roues différent.

Le document US-A1-2005/0253122 décrit un lève-tondeuse conforme au préambule de la revendication 1, permettant d'ajuster l'écartement entre les rampes destinées chacune à accueillir une roue avant de la tondeuse.

### 1. Objectifs de l'invention

L'invention a donc notamment pour objectif de pallier les inconvénients de l'état de la technique cités ci-dessus.

Plus précisément l'invention a pour objectif de fournir une technique de lève tondeuse qui puisse être utilisée pour soulever tout type de tondeuse.

Un objectif de l'invention est également de fournir une technique de lève-tondeuse qui soit simple à mettre en oeuvre et qui puisse être utilisé par une personne seule.

Un autre objectif de l'invention est de fournir une telle technique qui soit d'un coût de revient réduit.

Un objectif de l'invention est également de proposer un lève-tondeuse qui soit aisé à stocker, facile à transporter.

Encore un objectif de l'invention est de fournir une telle technique qui soit fiable.

### 1. Exposé de l'invention

Ces objectifs, ainsi que d'autres qui apparaitront par la suite sont atteints à l'aide d'un dispositif de levage d'une tondeuse comprenant un bras de levage mobile autour d'un axe sensiblement horizontal par rapport à un élément de châssis fixe entre une position de rangement dans lequel ledit bras de levage s'étend sensiblement dans le plan formé par ledit élément de châssis fixe, et au moins une position relevée dans lequel ledit bras de levage est écarté dudit élément de châssis, ledit bras de levage étant actionné par un vérin hydraulique solidaire dudit châssis fixe et portant un plateau amovible apte à recevoir des roues d'un même essieu de ladite tondeuse, comprenant un premier support de roue s'étendant d'un côté dudit bras de levage et un deuxième support de roue s'étendant de l'autre côté dudit bras de levage, lesdits supports de roue étant montés coulissants l'un par rapport à l'autre de façon à pouvoir ajuster l'écartement entre lesdits supports.

Selon l'invention, ledit dispositif présente des moyens de verrouillage dudit premier support avec ledit deuxième support et ledit bras de levage.

Ainsi, de façon inédite et astucieuse, l'invention propose de prévoir une possibilité d'ajustement de l'écartement entre les supports de roues, au moyen de supports de roues montés coulissants, afin d'adapter le dispositif lève-tondeuse à chaque tondeuse.

Par ailleurs le plateau constitué d'un assemblage de deux supports de roues est amovible ce qui facilite le réglage de l'écartement entre les supports de roues et le rangement du dispositif lève-tondeuse.

En outre, le verrouillage des supports de roues entre eux et leur verrouillage avec le bras de levage s'effectue ensemble, ce qui est particulièrement simple.

Avantageusement, ledit premier support présente un bras s'emboitant de façon coulissante dans un bras dudit deuxième support.

Selon un mode de réalisation particulièrement avantageux de l'invention, lesdits moyens de verrouillage comprennent un axe de verrouillage formant clavette apte à s'insérer dans des passages débouchants de contours sensiblement identiques formés dans ledit premier support de roue et dans ledit deuxième support de roue et, au moins partiellement, dans un logement formé dans ledit bras.

On réalise ainsi le verrouillage du premier support avec le deuxième support et le bras de levage d'une façon simple et efficace.

En particulier, la forme correspondant de l'axe de verrouillage formant clavette et des passages débouchants permet un verrouillage efficace des deux supports de roues entre eux.

De préférence, ledit axe de verrouillage est orienté suivant la verticale lorsque le premier support est verrouillé avec le deuxième support et le bras de levage.

Dans un autre mode de réalisation de l'invention, l'axe de verrouillage peut être orienté suivant l'horizontale lorsque le premier support est verrouillé avec le deuxième support et le bras de levage.

Dans un mode de réalisation particulier de l'invention, le contour desdits passages débouchants comprend un arc de cercle fermé par une excroissance faisant saillie hors du rayon dudit arc de cercle.

De façon avantageuse, ladite excroissance est de forme sensiblement complémentaire de ladite clavette.

Selon un aspect particulier de l'invention, ledit logement est formé dans un plan de symétrie vertical dudit bras.

Préférentiellement, ledit premier support de roue et ledit second supports de roue présentent une pluralité de passages débouchants sensiblement alignés suivant la direction de coulissement desdits supports, et de contours sensiblement identiques, et chacun desdits passages débouchants sensiblement alignés dudit premier support de roue ou dudit deuxième support de roue est disposé selon une orientation différente de celle des autres passages dudit premier support de roue ou dudit deuxième support de roue.

Ainsi, en prévoyant des passages débouchants d'orientation différente, on évite le risque d'assembler les supports de roues ensemble d'une façon non convenable.

Avantageusement, la distance entre l'extrémité dudit premier support de roue la plus éloignée dudit bras de levage et chacun desdits passages débouchants dudit premier support de roue est égale à la distance entre l'extrémité dudit deuxième support de roue la plus éloignée dudit bras de levage et un passage débouchant dudit deuxième support de roue présentant une orientation identique à celle dudit passage débouchant dudit premier support lorsque lesdits supports de roue sont montés coulissants l'un par rapport à l'autre.

Ainsi, pour pouvoir verrouiller les supports de roues sur le bras de levage, il est nécessaire que les parties du plateau qui dépassent de chaque côté du bras de levage soient de même longueur.

Selon un aspect particulier de l'invention, ledit bras dudit premier support de roue et ledit bras dudit deuxième support de roue sont formés d'un profilé de section carrée.

Dans des variantes de l'invention, il peut être envisagé que les bras des supports de roues soient des tubes.

### 5. Liste des figures

D'autres caractéristiques et avantages de l'invention apparaitront plus clairement à la lecture de la description suivante d'un mode de réalisation de l'invention, donné à titre de simple exemple illustratif et non limitatif, et des dessins annexés parmi lesquels :
- la figure 1 illustre dans une vue en perspective un exemple de mode de réalisation d'un dispositif de levage de tondeuse selon l'invention lors que le bras de levage est relevé et les supports de roues et le bras de levage sont verrouillées ensemble ;
- la figure 2 est une vue de côté du dispositif de levage de tondeuse présenté en référence à la figure 1 ;
- la figure 3 est une vue de détail de l'axe de verrouillage formant clavette ;
- la figure 4 est une vue de dessus du dispositif de levage de tondeuse présenté en référence à la figure 1 ;
- la figure 5 est une vue de détail de la zone de verrouillage des supports de roues, lorsque l'axe de verrouillage a été retiré.

### 6. Description détaillée de l'invention

On a illustré sur la figure 1, un premier mode de réalisation d'un dispositif selon l'invention de levage 101 de tondeuse, et notamment d'une tondeuse autoportée.

Ce dispositif de levage 101 comprend un appareil de levage 102 et un plateau amovible 103 comprenant sur sa gauche un premier support de roues 1 et sur sa droite un deuxième support de roues 4, montés coulissants l'un par rapport à l'autre.

L'appareil de levage 102, connu en soi, comprend un élément de châssis fixe 7, ou embase, équipé de roues avant 5 et de roues arrière 10 sur lequel est monté pivotant un bras de levage 9. Sur la figure 1, le bras de levage 9 est dans une position relevée.

Le bras de levage 9 est articulé autour d'un axe horizontal 91 et actionné par un vérin hydraulique 8 solidarisé à l'élément de châssis fixe 7, au niveau de l'entretoise 6. Le vérin 8 est relié à une pompe 11 commandée par un levier 13.

L'extrémité supérieure du bras de levage 9 est solidaire d'une plaque formant support 14 sur laquelle repose le plateau amovible 103. Lors du basculement du bras de levage 9, le plateau 103 est maintenu horizontal, comme on peut le voir sur la figure 2, en vue de côté.

Le support de roue gauche 1 et le support de roues droit 4 sont constitués d'un cadre 106 pour poser les roues et de bras fixes soudés 104 et 105, formés de tubes profilés de section carrés.

Chaque cadre 106 présente un axe de calage des roues 107 décalé vers l'arrière du cadre.

On peut voir sur la figure 4, en vue de dessus, que la distance A, à gauche, ou B, à droite, entre l'axe de symétrie des cadres 106 et le plan de symétrie de l'appareil de levage 102 est identiques, ou en d'autres termes que les cadres 106 sont positionnés de façon symétrique de chaque côté de l'appareil de levage 102.

Trois passages débouchants 2 permettant d'ajuster la longueur du plateau 103, et de contours identiques, sont formés sur chacun des supports de roues 1 et 4.

On a représenté un de ces passages débouchant sur la figure 3B.

On peut voir sur la figure 3B que le contour le contour du passage débouchant 2 comprend un arc de cercle 33 fermé par une excroissance 34 faisant saillie hors du rayon de l'arc de cercle 33.

En référence à la figure 5, on peut voir que les trois passages débouchants 51, 52 et 53 du support de roues 4 sont alignés et orientés chacun différemment, leur excroissance étant pivotée de 120° entre deux passages adjacents. On peut également voir sur la figure 5 que les trois passages débouchants 54, 55 et 56 du support de roues 1 sont alignés et orientés chacun différemment, leur excroissance étant pivotée de 120° entre deux passages adjacents, leur excroissance étant pivotée de 120° entre deux passages adjacents.

Sur la figure 5, on constate également que les contours des passages débouchants 53 et 54 se superposent, ce qui permet d'introduire un axe de guidage.

Comme on le distingue sur la figure 1, le bras porteur 104 du support de roue gauche 1 et le bras 105 du support de roue droit 4 du présent dispositif de levage sont verrouillés ensemble à l'aide d'un axe de verrouillage 3, ou goujon de verrouillage de type clavette, introduit verticalement dans les passages débouchants 53 et 54 et sont verrouillés avec le bras de levage 9 à l'aide du même axe de verrouillage 3.

On a représenté l'axe de verrouillage seul sur la figure 3A.

Comme on peut le voir sur la figure 3A, une clavette 31 faisant saillie radialement est formée à la surface de la partie supérieure de l'axe de verrouillage 3.

La section transversale de la partie supérieure de l'axe de verrouillage 3 qui inclut la clavette 3 est complémentaire du contour des passages débouchants 2. Ceci permet de verrouiller le premier support de roue 1 et le deuxième support de roue 4 ensemble à l'aide de la clavette 31.

La partie inférieure32 de l'axe de verrouillage 3 est destinée à être enfoncée dans un logement formé dans la plaque formant support 104 dans la plan de symétrie de l'appareil de levage 102, de façon à verrouiller les supports 1 et 4 avec le bras de levage 9.

On décrit par la suite, comment s'utilise le dispositif de levage 101.

Avant utilisation, il suffit de tourner la poignée 13 dans le sens antihoraire afin d'ouvrir la soupape de décharge de la pompe 11 et d'abaisser le bras de levage 9 jusqu'à proximité du sol dans une position de rangement dans lequel le bras de levage s'étend sensiblement dans le plan formé par l'élément de châssis fixe.

On règle ensuite la longueur entre les cadres du support gauche 1 et du support droit 4 en fonction de l'écartement entre les deux roues de la tondeuse. Pour cela on fait coulisser les bras 104 et 103 des supports 1 et 4 l'un dans l'autre jusqu'à obtenir un écartement convenable entre les deux cadres 106 et faire coïncider par superposition deux passages débouchants du support de roues 1 et du support de roues 4.

Du fait que le plateau 103 est amovible, on peut détacher le plateau 103 de l'appareil de levage 102 et l'approcher des roues de la tondeuse afin de procéder au choix de l'ajustement de longueur plus aisément.

Il convient de noter que grâce au 3 passages débouchants prévus dans chacun des supports 1 et 4, il est ainsi possible d'ajuster l'espacement entre les cadres 106 selon trois longueurs différentes. Par ailleurs étant donné l'orientation différente des différents passages débouchants, il n'est pas permis de monter et de verrouiller ensemble les supports 1 et 4 sans que les cadres 106 soient à égale distance de l'axe de verrouillage.

On insère ensuite l'axe de verrouillage 3 dans un des passages débouchants 2, après avoir le cas échéant reposé le plateau sur la plaque formant support 104, afin de sécuriser en place le support gauche 1 au support droit 4 et au bras de levage 9.

Puis on déplace lentement la tondeuse afin de faire reposer ses deux roues sur le cadre 106 du support gauche 1 et sur le cadre 106 du support droit 4. À ce moment, il suffit de tourner la poignée 13 dans le sens horaire pour fermer la soupape de décharge de la pompe 11 et d'enfoncer la poignée 13 de haut en bas afin que la tondeuse s'élève en même temps que s'élève le support gauche 1 et le support droit 4 jusqu'à obtenir l'angle d'inclinaison souhaité du bras de levage 9. Les travaux d'entretien et de nettoyage peuvent commencer.

Une fois l'entretien terminé, il suffit de tourner la poignée 13 dans le sens antihoraire afin d'ouvrir la soupape de décharge de la pompe 11. Sous l'effet de leur propre poids, le bras de levage 9, le support gauche 1 et le support droit 4 redescendent à leur position la plus basse, puis on tire la tondeuse hors des cadres 106 afin de la séparer du dispositif de levage 101.

## Revendications

1. Dispositif de levage (101) d'une tondeuse comprenant un bras de levage (9) mobile autour d'un axe sensiblement horizontal (91) par rapport à un élément de châssis fixe (7) entre une position de rangement dans lequel ledit bras de levage (9) s'étend sensiblement dans le plan formé par ledit élément de châssis fixe (7), et au moins une position relevée dans lequel ledit bras de levage (9) est écarté dudit élément de châssis (7), ledit bras de levage (9) étant actionné par un vérin hydraulique (8) solidaire dudit châssis fixe (7) et portant un plateau amovible (103) apte à recevoir des roues d'un même essieu de ladite tondeuse, comprenant un premier support de roue (1) s'étendant d'un côté dudit bras de levage (9) et un deuxième support de roue (4) s'étendant de l'autre côté dudit bras de levage (9), lesdits supports de roue (1;4) étant montés coulissants l'un par rapport à l'autre de façon à pouvoir ajuster l'écartement entre lesdits supports (1;4), **caractérisé en ce que** ledit dispositif (101) présente des moyens de verrouillage dudit premier support (1) avec ledit deuxième support (2) et ledit bras de levage (9).

2. Dispositif de levage selon la revendication 1, **caractérisé en ce que** ledit premier support (1) présente un bras (104) s'emboitant de façon coulissante dans un bras (105) dudit deuxième support (4).

3. Dispositif de levage selon la revendication 2, **caractérisé en ce que** ledit bras (104) dudit premier support de roue (1) et ledit bras (105) dudit deuxième support de roue (4) sont formés d'un profilé de section carrée.

4. Dispositif de levage selon l'une quelconque des revendications 1 à 3, **caractérisé en ce que** lesdits moyens de verrouillage comprennent un axe de verrouillage (3) formant clavette apte à s'insérer dans des passages débouchants (2, 53; 54; 55) de contours sensiblement identiques formés dans ledit premier support de roue (1) et dans ledit deuxième support de roue (4) et, au moins partiellement, dans un logement formé dans ledit bras (9).

5. Dispositif de levage selon la revendication 4, **caractérisé en ce que** ledit axe de verrouillage (3) est orienté suivant la verticale.

6. Dispositif de levage selon l'une quelconque des revendications 4 et 5, **caractérisé en ce que** le contour desdits passages débouchants (2, 53; 54; 55) comprend un arc de cercle (33) fermé par une excroissance (34) faisant saillie hors du rayon dudit arc de cercle.

7. Dispositif de levage selon la revendication 6, **caractérisé en ce que** ladite excroissance (34) est de forme sensiblement complémentaire de ladite clavette (31).

8. Dispositif de levage selon l'une quelconque des revendications 4 à 7, **caractérisé en ce que** ledit logement est formé dans un plan de symétrie vertical dudit bras (9).

9. Dispositif de levage selon l'une quelconque des revendications 4 à 8, **caractérisé en ce que** ledit premier support de roue (1) et ledit second supports de roue (4) présentent une pluralité de passages débouchants (2, 53; 54; 55) sensiblement alignés suivant la direction de coulissement desdits supports, et de contours sensiblement identiques, et **en ce que** chacun desdits passages débouchants (2, 53; 54; 55) sensiblement alignés dudit premier support de roue (1) ou dudit deuxième support de roue (4) est disposé selon une orientation différente de celle des autres passages dudit premier support de roue (1) ou dudit deuxième support de roue (4).

10. Dispositif de levage selon la revendication 9, **caractérisé en ce que** la distance entre l'extrémité dudit premier support de roue (1) la plus éloignée dudit bras de levage (9) et chacun desdits passages débouchants (53; 54; 55) dudit premier support de roue (1) est égale à la distance entre l'extrémité dudit deuxième support de roue (4) la plus éloignée dudit bras de levage (9) et un passage débouchant dudit deuxième support de roue (4) présentant une orientation identique à celle dudit passage débouchant dudit premier support (1) lorsque lesdits supports de roue (1;4) sont montés coulissants l'un par rapport à l'autre.

## Patentansprüche

1. Hubvorrichtung (101) für einen Rasenmäher umfassend einen Hubarm (9), der um eine im Wesentlichen horizontale Achse (91) relativ zu einem festen Chassis (7) zwischen einer Ruhestellung, in der der Hubarm (9) im Wesentlichen in der Ebene, die durch das feste Chassis (7) gebildet wird, liegt und mindestens einer Hubstellung, in der der Hubarm (9) sich von dem Chassis (7) weg erstreckt, bewegbar ist, wobei der Hubarm (9) durch einen Hydraulikzylinder (8), der mit dem festen Chassis (7) verbunden ist und eine abnehmbare Platte (103) trägt, die geeignet ist, die Räder einer Achse des Rasenmähers aufzunehmen, umfassend einen ersten Radträger (1), der sich von der einen Seite des Hubarms (9) erstreckt und einen zweiten Radträger (4), der sich von der anderen Seite des Hubarms (9) erstreckt, wobei die Radträger (1; 4) zueinander verschiebbar befestigt sind, um den Abstand zwischen den Radträgern (1; 4) anpassen zu können, **dadurch gekennzeichnet, dass** die Hubvorrichtung (101) Mitteln zum blockierenden Verbinden des ersten Radträgers (1) mit dem zweiten Radträger (4) und dem Hubarm aufweist.

2. Hubvorrichtung gemäß Anspruch 1, **dadurch gekennzeichnet, dass** der erste Radträger (1) einen Arm (104) aufweist, der verschiebbar in einen Arm (105) des zweiten Radträgers (4) eingreift.

3. Hubvorrichtung gemäß Anspruch 2, **dadurch gekennzeichnet, dass** der Arm (104) des ersten Radträgers (1) und der Arm (105) des zweiten Radträgers (4) aus einem Profil mit quadratischem Querschnitt gebildet sind.

4. Hubvorrichtung gemäß einem der Ansprüche 1 bis 3, **dadurch gekennzeichnet, dass** die Mittel zum blockierenden Verriegeln eine Verriegelungsachse (3) aufweisen, die eine Passfeder bildet, welche in Durchgangsöffnungen (2, 53; 54; 55) von im Wesentlichen identischer Kontur, die in dem ersten Radträger (1) und dem zweiten Radträger (4) ausgebildet sind und, zumindest teilweise, in einem Sitz, der in dem Hubarm (9) ausgebildet ist, eingreifen kann.

5. Hubvorrichtung gemäß Anspruch 4, **dadurch gekennzeichnet, dass** die Verriegelungsachse (3) nach der Vertikalen ausgerichtet ist.

6. Hubvorrichtung gemäß einem der Ansprüche 4 und 5, **dadurch gekennzeichnet, dass** die Kontur der Durchgangsöffnungen (2, 53; 54, 55) einen Kreisbogen (33) umfasst, der durch einen Auswuchs (34) geschlossen wird, der aus dem Kreisbogen vorspringt.

7. Hubvorrichtung gemäß Anspruch 6, **dadurch gekennzeichnet, dass** die Form des Auswuchses (34) im Wesentlichen komplementär zu derjenigen der Passfeder (31) ist.

8. Hubvorrichtung gemäß einem der Ansprüche 4 bis 7, **dadurch gekennzeichnet, dass** der Sitz in einer vertikalen Symmetrieebene des Hubarms (9) angeordnet ist.

9. Hubvorrichtung gemäß einem der Ansprüche 4 bis 8, **dadurch gekennzeichnet, dass** der erste Radträger (1) und der zweite Radträger (4) eine Vielzahl von Durchgangsöffnungen (2, 53; 54; 55) aufweisen, die im Wesentlichen in Verschieberichtung der Radträger aneinandergereiht sind und im Wesentlich identische Konturen aufweisen und dass jede dieser im Wesentlichen aneinandergereihten Durchgangsöffnungen (2, 53; 54, 55) des ersten Radträgers (1) und des zweiten Radträgers (4) in einer unterschiedlichen Ausrichtung zu der der anderen Durchgangsöffnungen des ersten Radträgers (1) oder des zweiten Radträgers (4) angeordnet sind.

10. Hubvorrichtung gemäß Anspruch 9, **dadurch gekennzeichnet, dass** der Abstand zwischen dem von dem Hubarm (9) am weitesten entfernten Ende des ersten Radträgers (1) und jeder der Durchgangsöffnungen (53; 54; 55) des ersten Radträgers (1) gleich dem Abstand zwischen dem von dem Hubarm (9) am weitesten entfernten Ende des zweiten Radträgers (4) und einer Durchgangsöffnung des zweiten Radträgers (4) ist, die eine gleiche Orientierung aufweist wie die Durchgangsöffnung des ersten Radträgers (1), wenn die Radträger (1; 4) verschiebbar zueinander montiert sind.

## Claims

1. A lifting device (101) for a lawnmower comprising a lifting arm (9) that is movable around a substantially horizontal axis (91) in relation to a fixed chassis member (7) between a storage position in which said lifting arm (9) substantially extends in the plane formed by said fixed chassis member (7), and at least one elevated position in which said lifting arm (9) is moved apart from said chassis member (7), said lifting arm (9) being actuated by a hydraulic cylinder (8) integral with said fixed chassis (7) and bearing a removable plate (103) able to receive the wheels of a same axle of said lawnmower, comprising a first wheel support (1) extending from one side of said lifting arm (9) and a second wheel support (4) extending from the other side of said lifting arm (9), said wheel supports (1; 4) being slidingly mounted in relation to one another so as to be able to adjust the separation between said supports (1; 4), wherein said device (101) presents means for locking said first support (1) with said second support (2) and said lifting arm (9) .

2. The lifting device according to claim 1, wherein said first support (1) presents an arm (104) slidingly fitted into an arm (105) of said second support (4).

3. The lifting device according to claim 2, wherein said arm (104) of said first wheel support (1) and said arm (105) of said second wheel support (4) are formed by a profile with a square cross-section.

4. The lifting device according to any one of claims 1 to 3, wherein said locking means comprise a locking pin (3) forming a key able to be inserted into the through passages (2, 53; 54; 55) with substantially identical contours formed in said first wheel support (1) and in said second wheel support (4) and, at least partially, in a housing formed in said arm (9).

5. The lifting device according to claim 4, wherein said locking pin (3) is oriented vertically.

6. The lifting device according to any one of claims 4 and 5, wherein the contour of said through passages (2, 53; 54; 55) comprises a circular arc (33) closed by a protrusion (34) projecting out of the radius of said circular arc.

7. The lifting device according to claim 6, wherein said protrusion (34) has a shape substantially matching that of said key (31).

8. The lifting device according to any one of claims 4 to 7, wherein said housing is formed in a vertical plane of symmetry of said arm (9).

9. The lifting device according to any one of claims 4 to 8, wherein said first wheel support (1) and said second wheel supports (4) present a plurality of through passages (2, 53; 54; 55) substantially aligned along the direction of sliding of said supports, and with substantially identical contours, and in that each of said substantially aligned through passages (2, 53; 54; 55) of said first wheel support (1) or said second wheel support (4) is arranged in a different orientation from that of the other passages of said first wheel support (1) or said second wheel support (4).

10. The lifting device according to claim 9, wherein that distance between the end of said first wheel support (1) furthest from said lifting arm (9) and each of said through passages (53; 54; 55) of said first wheel support (1) is equal to the distance between the end of said second wheel support (4) furthest from said lifting arm (9) and a through passage of said second wheel support (4) presenting an identical orientation to that of said through passage of said first support (1) when said wheel supports (1; 4) are mounted slidingly in relation to each other.
